# EUROPÄISCHE PATENTSCHRIFT

(11) **EP 1 058 037 B1**
(45) Veröffentlichungstag und Bekanntmachung des Hinweises auf die Patenterteilung: **14.05.2003**
(21) Anmeldenummer: 00106915.2
(22) Anmeldetag: 31.03.2000
(51) Int. Cl.: F16J 15/32, F15B 15/28

(54) **Kolben für einen Arbeitszylinder und Verfahren zu seiner Herstellung**
Piston for a working cylinder and method of its manufacture
Piston pour un cylindre et son procédé de fabrication

(30) Priorität: 01.06.1999 DE 19925083
(43) Veröffentlichungstag der Anmeldung: 06.12.2000
(73) Patentinhaber: Festo AG & Co, 73734 Esslingen (DE)
(72) Erfinder: Müller, Gerald, 70329 Stuttgart (DE); Röhrig, Harald, 66583 Spiesen-Elversberg (DE)
(74) Vertreter: Abel, Martin, Dipl.-Ing.

(56) Entgegenhaltungen:
- EP-A- 0 093 859
- EP-A- 0 631 057
- CH-A- 630 147
- DE-A- 3 937 896
- DE-B- 2 947 516
- DE-U- 7 836 994
- GB-A- 2 009 323
- US-A- 2 487 390
- US-A- 5 813 313
- HABEL E.; HAFNER W.: 'Pneumatikdichtungen: Mehr empirische als theoretische Erkenntnisse?' FLUID Bd. 3, Nr. 1980, Seiten 20 - 28

## Beschreibung

Die Erfindung betrifft einen Kolben für einen Arbeitszylinder. Ein derartiger Kolben ist beispielweise dem Dokument EP-A-631057 zu entnehmen.

Fluidbetätigte Arbeitszylinder enthalten regelmäßig einen Kolben, der durch Fluidbeaufschlagung axial verschiebbar ist und an dem sich eine Betätigungskraft abgreifen läßt. Im Falle der DE-GM 296 157 99 enthält der Kolben einen mehrteiligen Tragkörper, auf den zwei Dichtringe aufgeknöpft sind und der ein bandartig dünnes ringförmiges Führungsteil trägt, wobei sowohl die Dichtungen als auch das Führungsteil zum Zusammenwirken mit der am zugeordneten Zylinderrohr vorgesehenen Lauffläche vorgesehen sind. Herstellung und Montage dieses bekannten Kolbens sind jedoch sehr aufwendig.

Bei einem aus der EP 0 093 859 A2 bekannten Kolben wurde daher bereits vorgeschlagen, anstelle separater Dichtringe einen einteiligen Dichtkörper vorzusehen, der durch Spritzgießen an den hier wiederum mehrteiligen Tragkörper angeformt wird. Auf diese Weise entfällt die umständliche Aufknöpfmontage einzelner Dichtringe, wobei gleichzeitig ein sicherer Halt des Dichtungsmaterials gewährleistet wird. Allerdings ist hier die zur Führung des Kolbens dienende Führungsfläche vom Material des Dichtkörpers gebildet, das zur Gewährleistung der erforderlichen Dichteigenschaften relativ weich ist, so daß im Betrieb des zugehörigen Arbeitszylinders hohe Reibkräfte auftreten.

Nun geht zwar aus der DE-AS 29 47 516 bereits ein Kolben hervor, der über einen einstückigen Dichtkörper verfügt, der ergänzend mit einem Führungsring ausgestattet ist. Allerdings ist der Führungsring unmittelbar an die Außenfläche des Dichtkörpers angesetzt und somit relativ zum Tragkörper verhältnismäßig nachgiebig aufgehängt, so daß in manchen Fällen die notwendige Führungsgenauigkeit nicht erreicht werden kann. Zudem ist der Dichtkörper hier wiederum als separates Teil konzipiert, zu dessen Befestigung eine Aufteilung des Tragkörpers in zwei Hälften unabdingbar ist.

Unter Berücksichtigung dieser Gegebenheiten ist es eine Aufgabe der vorliegenden Erfindung, einen Kolben für einen Arbeitszylinder zu schaffen, der bei relativ einfacher Herstellung und Montage eine reibungsarme Verschiebeführung des Kolbens im Betrieb ermöglicht. Darüberhinaus soll ein sich zur Herstellung eines derartigen Kolbens eignendes Verfahren vorgeschlagen werden.

Gelöst wird diese Aufgabe durch einen Kolben für einen Arbeitszylinder, mit einem Tragkörper, der im radial außen liegenden Bereich ein eine Führungsfläche definierendes ringförmiges Führungsteil und einen bezüglich dem Führungsteil separaten ringförmigen Dichtkörper trägt, wobei der Dichtkörper an den Tragkörper angeformt ist und zwei axial beidseits des Führungsteils angeordnete Dichtungsabschnitte aufweist, die durch mehrere in Umfangsrichtung des Tragkörpers beabstandet zueinander angeordnete Verbindungsstege des Dichtkörpers einstückig miteinander verbunden sind, die sich in Aufnahmekanälen erstrecken, die das Führungsteil axial durchsetzen.

Auf diese Weise ist gewährleistet, daß der Dichtkörper sicher am Tragkörper fixiert ist und gleichzeitig eine Führungsfläche zur Verfügung gestellt werden kann, deren Beschaffenheit von derjenigen des Dichtkörpers unabhängig ausgewählt werden kann, um insgesamt gute Dichteigenschaften mit geringen Reibungskräften zu verknüpfen. Das Führungsteil, das als einstückiger Bestandteil des Tragkörpers oder als separates Bauteil realisiert werden kann, erfährt über den Tragkörper eine radiale Abstützung und gestattet dennoch, durch die einzelnen Aufnahmekanäle hindurch, eine einstückige Verbindung zwischen den beidseits des Führungsteils liegenden Dichtungsabschnitten des Dichtkörpers, die somit sicher am Tragkörper gehalten werden. Es liegt somit ein kostengünstiger, betriebssicherer und mit wenigen Einzelteilen einfach herstellbarer Kolben vor.

Vorteilhafte Weiterbildungen der Erfindung gehen aus den Unteransprüchen hervor.

Die Aufnahmekanäle für die Verbindungsstege des Dichtkörpers sind zweckmäßigerweise zumindest teilweise in Gestalt nutartiger Vertiefungen ausgeführt, die zur radialen Außenseite des Führungsteils hin offen sind und die die Führungsfläche des Führungsteils in mehrere in Umfangsrichtung mit Abstand aufeinanderfolgende Teilflächen unterteilen. Auf diese Weise ist zwar die Führungsfläche nicht mehr als zusammenhängende Ringfläche ausgeführt, gleichwohl bleibt jedoch eine zuverlässige Führungsfunktion vorhanden, weil die einzelnen Teilflächen weiterhin über den gesamten Außenumfang des Kolbens verteilt sind. Da die Aufnahmekanäle nach radial außen hin offen sind, ist zudem der Anformungsprozeß des Dichtkörpers relativ einfach.

Bei einer alternativen Ausgestaltung der Aufnahmekanäle sind diese in Gestalt umfangsseitig geschlossener Durchbrechungen realisiert, die das Führungsteil in einem Bereich durchsetzen, der radial tiefer liegt als die Führungsfläche des Führungsteils. Auf diese Weise bleibt als Führungsfläche eine zusammenhängende Ringfläche erhalten und die beiden Dichtungsabschnitte werden durch die die Durchbrechungen durchsetzenden Verbindungsstege sicher an Ort und Stelle gehalten.

Es versteht sich, daß beide Arten von Aufnahmekanälen auch gleichzeitig an ein und demselben Kolben vorgesehen sein können.

Zweckmäßigerweise ist nicht nur der Dichtkörper, sondern auch das Führungsteil als bezüglich dem Tragkörper separates Teil ausgeführt und durch ein geeignetes Verfahren an den Tragkörper angeformt, so daß insbesondere eine stoffschlüssige Verbindung erhalten wird. Sowohl zum Anformen des Führungsteils als auch zum Anformen des Dichtkörpers kommt zweckmäßigerweise ein Spritzgießverfahren zum Einsatz. Dabei wird vorzugsweise zunächst das Führungsteil an den Tragkörper angeformt, wonach die Anformung des Dichtkörpers stattfindet, wobei das Dichtkörpermaterial gleichzeitig an den Tragkörper angeformt und in die Aufnahmekanäle eingeformt wird. Der Tragkörper selbst besteht zweckmäßigerweise aus Metall.

Bei einem Kolben, der im Betrieb des zugehörigen Arbeitszylinders eine Positionserfassung ermöglichen soll, ist in den Tragkörper zweckmäßigerweise eine koaxial zu diesem angeordnete ringförmige Ausnehmung integriert, die einen Permanentmagnet aufnimmt. Letzterer kann als Kunststoffteil konzipiert sein, wobei die permanentmagnetischen Eigenschaften durch Beigabe permanentmagnetischer Komponenten bzw. Partikel erzielt werden können und dessen Herstellung durch unmittelbare Einformung des betreffenden Materials in die ringförmige Ausnehmung erfolgen kann. Dadurch erübrigt sich eine Unterteilung des Tragkörpers im Bereich der Ausnehmung, wobei zweckmäßigerweise vorgesehen ist, daß das ringförmige Führungsteil den in den Tragkörper eingelassenen Permanentmagnet radial außen koaxial umschließt.

Zweckmäßigerweise beinhalten beide Dichtungsabschnitte des Dichtkörpers jeweils mindestens eine Dichtlippe für den Kontakt mit der Lauffläche des zugeordneten Arbeitszylinders. Auch können einer oder beide Dichtungsabschnitte einen dem Tragkörper axial vorgelagerten Pufferkörper definieren, der zur Endlagendämpfung im Betrieb des zugehörigen Arbeitszylinders verwendbar ist.

Bei einem vorteilhaften Verfahren zur Herstellung eines Kolbens ist vorgesehen, daß man an einen Tragkörper ein ringförmiges Führungsteil anformt, das von mehreren in Umfangsrichtung des Tragkörpers beabstandet zueinander angeordneten Aufnahmekanälen axial durchsetzt ist, und daß man an die sich aus dem Tragkörper und aus dem Führungsteil zusammengesetzte Baueinheit einen ringförmigen Dichtkörper anformt, der über axial beidseits des Führungsteils plazierte Dichtungsabschnitte verfügt, die durch in die Aufnahmekanäle eingeformte Verbindungsstege integral miteinander verbunden sind.

Nachfolgend wird die Erfindung anhand der beiliegenden Zeichnung näher erläutert. In dieser zeigen:
- Figur 1: eine erste Bauform des erfindungsgemäßen Kolbens im Längsschnitt,
- Figur 2: den Kolben aus Figur 1 in perspektivischer Darstellung ohne Abbildung des Dichtkörpers,
- Figur 3: eine Einzeldarstellung des bei dem Kolben aus Figur 1 vorgesehenen Dichtkörpers,
- Figur 4: den Kolben aus Figur 1 in perspektivischer Darstellung,
- Figur 5: eine weitere Ausführungsform des erfindungsgemäßen Kolbens im Längsschnitt,
- Figur 6: den Kolben aus Figur 5 in perspektivischer Darstellung ohne Abbildung des Dichtkörpers,
- Figur 7: den beim Kolben gemäß Figur 5 vorhandenen Dichtkörper in perspektivischer Einzeldarstellung, und
- Figur 8: eine perspektivische Ansicht des Kolbens aus Figur 5.

Vorbehaltlich anderslautender Hinweise im einzelnen bezieht sich die nachfolgende Beschreibung gleichzeitig auf beide Ausführungsformen der Figuren 1 bis 4 und Figuren 5 bis 8, wobei einander entsprechende Merkmale mit identischen Bezugszeichen versehen sind.

Abgebildet ist jeweils ein Kolben 1 in seiner Gesamtheit oder in Teildarstellung, der für den Einsatz innerhalb eines nicht näher dargestellten fluidbetätigten Arbeitszylinders vorgesehen ist. Ein bevorzugter Anwendungsfall ist dabei das Gebiet der Pneumatikzylinder.

Im Betrieb ist der Kolben 1 im rohrartigen Gehäuse des zugeordneten Arbeitszylinders angeordnet und unterteilt den betreffenden Innenraum des Zylindergehäuses in zwei Arbeitsräume, bezüglich denen nach Bedarf ein fluidisches Druckmedium zugeführt oder abgeführt wird. Davon abhängig bewegt sich der Kolben relativ zum Zylindergehäuse in einer axialen Richtung, wobei er an der von der Innenfläche des Zylindergehäuses definierten Lauffläche entlanggleitet. Die Bewegung des Kolbens läßt sich an einem mit dem Kolben bewegungsgekoppelten, beispielsweise am Kolben festgelegten und aus dem Zylindergehäuse herausgeführten Kraftübertragungsglied abgreifen, das beispielweise von einer Kolbenstange gebildet ist.

Der Kolben 1 enthält einen Tragkörper 2, der prinzipiell mehrteilig aufgebaut sein könnte, vorzugsweise aber wie beim Ausführungsbeispiel aus einem einzigen Bauteil besteht. Er ist zweckmäßigerweise scheibenartig ausgeführt, wobei die Scheibenebene rechtwinkelig zur Längsachse 3 des Kolbens 1 verläuft.

An dem Tragkörper 2 sind Verbindungsmittel 4 vorgesehen, die eine feste Verbindung mit einem Kraftübertragungsteil der schon erwähnten Art ermöglichen. Es kann sich wie abgebildet um ein den Tragkörper 2 zentral axial durchsetzendes Loch handeln, über das sich eine nicht näher gezeigte Kolbenstange befestigen läßt.

Bevorzugt besteht der Tragkörper 2 aus einem metallischen Werkstoff. Beim Ausführungsbeispiel ist er aus Aluminiummaterial hergestellt. Ist der Kolben 1 wie beim Ausführungsbeispiel dahingehend ausgelegt, daß sich mit seiner Hilfe eine Positionserfassung auf Basis eines integrierten Permanentmagneten 5 realisieren läßt, empfiehlt sich für den Tragkörper 2 ein unmagnetisches, nicht magnetisierbares Material. Dabei könnte es sich auch um ein Kunststoffmaterial handeln.

In die radial nach außen weisende Umfangsfläche des Tragkörpers 2, die nachfolgend als radiale Außenfläche 6 bezeichnet sei, ist eine konzentrisch angeordnete nutartige Vertiefung eingelassen, die eine ringförmige Ausnehmung 7 definiert, in der der ringförmige Permanentmagnet 5 aufgenommen ist. Bevorzugt ist der Permanentmagnet 5 dadurch hergestellt und montiert, daß sein Material, insbesondere durch ein Spritzgießverfahren, unmittelbar in die ringförmige Ausnehmung 7 eingeformt wird. Als Material für den Permanentmagnet 5 kommt hier vorzugsweise ein mit permanentmagnetischen Komponenten angereichertes Kunststoffmaterial in Frage, das sich gießtechnisch verarbeiten läßt. Durch das direkte Einformen bzw. Einspritzen des Permanentmagneten 5 in den Tragkörper 2 ist eine Magnetintegration möglich, ohne den Tragkörper 2 im Bereich der ringförmigen Ausnehmung 7 axial zu unterteilen.

Im Betrieb des Kolbens 1 eignet sich das Magnetfeld des Permanentmagneten 5 zur berührungslosen Betätigung eines geeigneten Sensors, der regelmäßig außerhalb des den Kolben 1 aufnehmenden Innenraumes des Arbeitszylinders neben dem Hubweg des Kolbens 1 in insbesondere verstellbarer Weise installiert ist. Soll der Kolben 1 hingegen keine derartige Positionserfassung ermöglichen, entfällt der Permanentmagnet 5 zweckmäßigerweise zur Kosteneinsparung, wobei in diesem Falle vorgesehen sein kann, daß die ringförmige Ausnehmung 7 unbelegt bleibt oder eine solche Ausnehmung 7 gar nicht erst in den Tragkörper 2 eingebracht wird.

Im radial außen liegenden Bereich des Tragkörpers 2 ist ein ringförmiges Führungsteil 8 angeordnet. Es ist koaxial zum Tragkörper 2 ausgerichtet und definiert eine nach radial außen weisende, vorzugsweise zylinderähnliche Führungsfläche 12, die sich in Umfangsrichtung des Kolbens 1 erstreckt. Im Betrieb ist der Kolben 1 derart in das Zylindergehäuse des zugeordneten Arbeitszylinders eingepaßt, daß er mit der Führungsfläche 12 an der den Innenraum des Zylindergehäuses begrenzenden zylindrischen Lauffläche anliegt und bei seiner Axialbewegung an dieser Lauffläche entlanggleitet.

Das Führungsteil 8 könnte ein einstückiger Bestandteil des Tragkörpers 2 sein. Um bei der Materialwahl für die einzelnen Komponenten die jeweilige Funktion optimal berücksichtigen zu können, empfiehlt sich jedoch eine Realisierung in Gestalt separater Bauteile, wie dies beim Ausführungsbeispiel der Fall ist. Hier ist das Führungsteil 8 als aus Kunststoffmaterial bestehender Ringkörper ausgebildet, der den Tragkörper 2 an seiner radialen Außenfläche 6 koaxial umschließt. Dabei kann das Führungsteil 8 die radial nach außen orientierte Öffnung der ringförmigen Ausnehmung 7 überdecken.

Zweckmäßigerweise ist die axial gemessene Breite des Führungsteils 8 geringer als die entsprechend gemessene Breite des Tragkörpers 2. Auf diese Weise läßt sich das Führungsteil 8 derart am Außenumfang des Tragkörpers 2 plazieren, daß letzterer das Führungsteil 8 axial beidseits mit ringförmigen Randflächen 13 überragt. Beim Ausführungsbeispiel ist zudem vorgesehen, daß das Führungsteil 8 auf einem geringfügigen Radialvorsprung des Tragkörpers 12 sitzt, dessen axiale Breite insbesondere derjenigen des Führungsteils 8 entspricht.

Es wäre eine Bauform denkbar, bei der das Führungsteil 8 kraftschlüssig auf dem Tragkörper 2 fixiert ist. Es könnte beispielsweise auf den Tragkörper 2 aufgepreßt sein. Beim Ausführungsbeispiel ist jedoch vorgesehen, daß das Führungsteil 8 an den Tragkörper 2 angeformt ist, insbesondere durch spritzgießen. Die Gestalt des Führungsteils 8 entsteht also unmittelbar beim Anspritzen des Kunststoffmaterials an den beim Ausführungsbeispiel metallischen Tragkörper 2. Befindet sich radial innerhalb des Führungsteils 8 eine ringförmige Ausnehmung 7 zur Aufnahme eines Permanentmagneten 5, ist die axiale Breite des Führungsteils 8 vorzugsweise größer gewählt als die entsprechend gemessene Breite der nach radial außen orientierten Öffnung der ringförmigen Ausnehmung 7, so daß das Führungsteil 8 axial beidseits der ringförmigen Ausnehmung 7 in festen Kontakt mit dem Tragkörper 2 gelangen kann.

Für das Führungsteil 8 kommt zweckmäßigerweise ein relativ hartes und verschleißarmes Kunststoffmaterial in Frage, so daß die von dem Führungsteil 8 definierte Führungsfläche 12 reibungsarm mit der Lauffläche des zugeordneten Arbeitszylinders kooperieren kann.

Außer dem Führungsteil 8 trägt der Tragkörper 2 in seinem radial außen liegenden Bereich auch einen ringförmigen Dichtkörper 15, der bezüglich dem Führungsteil 8 und dem Tragkörper 2 separat ausgebildet ist und aus Material mit gummielastischen Eigenschaften besteht. Bevorzugt handelt es sich bei dem Dichtkörper 14 um einen Kunststoffkörper aus Elastomermaterial. Letzteres begünstigt in besonderer Weise die Herstellung und Anbringung am Tragkörper 2, indem der Dichtkörper 14 an den Tragkörper 2 und an das Führungsteil 8 durch ein geeignetes Verfahren angeformt ist. Das Anformen erfolgt zweckmäßigerweise durch Spritzgießen, wobei ein stoffschlüssiger Kontakt zwischen dem Material des Dichtkörpers 14 und den Materialien des Tragkörpers 2 und des Führungsteils 8 hergestellt wird.

Bei allen hier vorgesehenen Anspritzvorgängen wird zwischen die aneinander angespritzten Teile zweckmäßigerweise ein geeigneter Haftvermittler appliziert.

Der Dichtkörper 14 enthält zwei auf axial entgegengesetzten Seiten des Führungsteils 8 angeordnete Dichtungsabschnitte 15, die, wie der Dichtkörper 14 in seiner Gesamtheit, koaxial zum Tragkörper 2 angeordnet sind. Die Dichtungsabschnitte 15 liegen an den beiden radial nach außen orientierten ringförmigen Randflächen 13 der radialen Außenfläche 6 an und sind zudem über die jeweils zugeordnete umlaufende Kante 16 des Tragkörpers 2 hinweg nach radial innen gezogen, wobei sie mit jeweils einer ringscheibenähnlichen Partie 17 an dem sich an die Kante 16 anschließenden, axial orientierten ringförmigen Randflächenabschnitt 18 des Tragkörpers 2 anliegen.

Jeder Dichtungsabschnitt 15 verfügt in dem dem Führungsteil 8 axial benachbarten Bereich über eine zur Längsachse 3 koaxiale ringförmige Dichtlippe 22, die bei nicht in einem Arbeitszylinder montierten Zustand des Kolbens 1 schräg nach radial außen ragt und dabei die Führungsfläche 12 radial überragt. Bei der Montage in einem Arbeitszylinder werden die Dichtlippen 22 nach radial innen gebogen, so daß ihre äußerste Kante in axialer Flucht mit der Führungsfläche 12 liegt.

Die Dichtlippen 22 bewirken im Betrieb des Kolbens 1 durch den Kontakt mit der Lauffläche des zugeordneten Arbeitszylinders eine fluiddichte Abtrennung der beiden axial beidseits des Kolbens 1 liegenden Arbeitsräume.

Die dem Tragkörper 2 axial vorgelagerten ringscheibenähnliche Partien 17 der Dichtungsabschnitte 15 definieren beim Ausführungsbeispiel jeweils mehrere gummielastische Pufferkörper 23, die geeignet sind, im Betrieb des Kolbens dessen Endaufprall an den stirnseitigen Abschlußwänden des Zylindergehäuses zu verringern. Handelt es sich um mehrere Pufferkörper 23, die in ringähnlicher Konstellation angeordnet sind und zwischen denen radial durchgehende Zwischenräume 24 verbleiben, wird gleichzeitig eine optimale Fluidbeaufschlagung der betreffenden Kolbenfläche beim Anfahren aus einer Endlage erreicht.

Um die Wirksamkeit der Führungsfläche 12 nicht zu beeinträchtigen und um gleichzeitig die beiden Dichtungsabschnitte 15 fest am Tragkörper 2 zu fixieren, ist das Führungsteil 8 von einer Mehrzahl von Aufnahmekanälen 25 axial durchsetzt, die mit Abstand zueinander über den Ringumfang des Führungsteils 8 verteilt sind und in denen sich Verbindungsstege 26 des Dichtkörpers 14 erstrecken, über die die beiderseitigen Dichtungsabschnitte 15 partiell integral miteinander verbunden sind.

Mit anderen Worten beinhaltet der Dichtkörper 14 zwei axial beabstandete ringförmige Dichtungsabschnitte 15 und eine Mehrzahl sich axial erstreckender Verbindungsstege 26, über die die Dichtungsabschnitte 15 entlang ihres Umfanges in vorzugsweise regelmäßigen Abständen einstückig miteinander verbunden sind. Der Dichtkörper 14 ist dabei ein einstückiges Bauteil.

Beim Ausführungsbeispiel der Figuren 5 bis 8 sind die Aufnahmekanäle 25 in Gestalt nutartiger Vertiefungen ausgeführt, die zur radialen Außenseite des Führungsteils 8, also zur Führungsfläche 12 hin offen sind, wobei sie sich über die gesamte axiale Breite des Führungsteils 8 erstrecken und zu beiden axial orientierten ringförmigen Seitenflächen 27 des Führungsteils 8 ausmünden. Somit wird die Führungsfläche 12 durch die Aufnahmekanäle 25 in einzelne streifenförmige Teilflächen 32 unterteilt, die in Umfangsrichtung des Führungsteils 8 aufeinanderfolgend angeordnet sind und jeweils eine bogenförmige Erstreckung haben. Die Verbindungsstege 26 überbrücken quasi das Führungsteil 8, wobei sie aufgrund ihres Verlaufes innerhalb der Aufnahmekanäle 25 die Führungsfläche 12 nicht beeinträchtigen. Dabei kann wie abgebildet vorgesehen sein, daß die radial nach außen orientierten Außenflächen 28 der Verbindungsstege 26 bündig in die Teilflächen 32 der Führungsfläche 12 übergehen und mit dieser fluchten, so daß sich eine kontinuierlich entlang des gesamten Umfanges des Führungsteils 8 erstreckende Fläche ergibt.

Bei der Ausführungsform der Figuren 1 bis 4 sind die Aufnahmekanäle 25 umfangsseitig vollständig geschlossen und als kanalartige Durchbrechungen ausgeführt, die radial tiefer liegen als die Führungsfläche 12, wobei sie allerdings ebenfalls zu den beiden axial orientierten ringförmigen Seitenflächen 27 des Führungsteils 8 hin ausmünden. Sie können dabei, wie aus Figur 2 ersichtlich, eine rechteckähnliche Querschnittskontur haben, die entsprechend dem Durchmesser des Führungsteils 8 leicht gekrümmt ist, so daß sich eine bogenähnliche Querschnittsform einstellt. Die axialen Öffnungen haben hier die Form fensterartiger Ausmündungen.

Wie schon beim Ausführungsbeispiel der Figuren 5 bis 8 sind auch beim Ausführungsbeispiel der Figuren 1 bis 4 die Aufnahmekanäle 25 von dem die Verbindungsstege 26 bildenden Dichtkörpermaterial vorzugsweise vollständig ausgefüllt und stellen eine integrale Verbindung zwischen den die beiden ringförmigen Seitenflächen 27 flankierenden Dichtungsabschnitten 15 her. Gleichzeitig definiert die axiale Breite des Führungsteils 8 einen konstant eingehaltenen axialen Abstand zwischen den beiden Dichtungsabschnitten 15 und insbesondere deren Dichtlippen 22.

Die Ausführungsform der Figuren 5 bis 8 hat den Vorteil, daß das Anspritzen des Dichtkörpers 14 im Zusammenhang mit der zugehörigen Spritzgießform nur einen einzigen Anspritzpunkt benötigt. Demgegenüber hat die Bauform der Figuren 1 bis 4 den Vorteil, daß eine über den Umfang des Führungsteils 8 vollständig ringförmig in sich geschlossene Führungsfläche 12 verbleibt.

Bei dem beispielsgemäßen Kolben wird die sichere Fixierung der beiden axialseitigen Dichtungsabschnitte 15 am Tragkörper 2 durch die das Führungsteil 8 durchquerenden Verbindungsstege 26 gewährleistet. Die Dichtungsabschnitte 15 werden somit axial sicher zusammengehalten und können auch bei ungünstigen Betriebsverhältnissen nicht vom Tragkörper 2 abgelöst werden.

Bei einer bevorzugten Herstellungsweise der abgebildeten Kolben 1 wird zunächst ein den Tragkörper 2 bildendes einteiliges Metallteil bereitgestellt, das als Einlegeteil in die zugeordnete Gießform eingelegt wird. Anschließend wird der Permanentmagnet 5 eingespritzt, dann das auch als Führungsband bezeichenbare ringförmige Führungsteil 8 unter gleichzeitiger Ausbildung der Aufnahmekanäle 25 aufgespritzt und schließlich gleichzeitig die beiden Dichtungsabschnitte 15 angespritzt, die dabei über die gleichzeitig realisierten Verbindungsstege 26 miteinander verbunden werden. Bei dem auf diese Weise erhaltenen Kolben 1 wird ein versehentliches Abknöpfen der Dichtungsabschnitte 15 verhindert, die die Dichtlippen 22 oder anders ausgestaltete Dichtungszonen definieren. Die Kolben 1 können somit auch für große Hublängen eingesetzt werden. Aufwendig herstellbare Nuten für eine Schnappverbindung zwischen Dichtungen und Tragkörper können entfallen. Dementsprechend lassen sich die Kolben mit relativ kurzer axialer Baulänge realisieren. Dabei kann auch die Anzahl der Teile für die Funktionsbaugruppe des Kolbens reduziert werden, wie auch die Herstellkosten gesenkt werden können. Durch die integrierten Pufferkörper 23 kann die im Betrieb des zugeordneten Arbeitszylinders zulässige Stoßkraft bzw. Energie erhöht werden.

## Patentansprüche

1. Kolben für einen Arbeitszylinder, mit einem Tragkörper (2), der im radial außen liegenden Bereich ein eine Führungsfläche (12) definierenden ringförmiges Führungsteil (8) und einen bezüglich dem Führungsteil (8) separaten ringförmigen Dichtkörper (14) trägt, wobei der Dichtkörper (14) an den Tragkörper (2) angeformt ist und zwei axial beidseits des Führungsteils (8) angeordnete Dichtungsabschnitte (15) aufweist, die durch mehrere in Umfangsrichtung des Tragkörpers (2) beabstandet zueinander angeordnete Verbindungsstege (26) des Dichtkörpers (14) einstückig miteinander verbunden sind, die sich in Aufnahmekanälen (25) erstrecken, die das Führungsteil (8) axial durchsetzen.

2. Kolben nach Anspruch 1, **dadurch gekennzeichnet, daß** die Aufnahmekanäle (25) zumindest teilweise in Gestalt nutartiger Vertiefungen ausgebildet sind, die radial zur Führungsfläche (12) hin offen sind und die Führungsfläche (12) in mehrere in Umfangsrichtung des Führungsteils (8) mit Abstand aufeinanderfolgende Teilflächen (32) unterteilen.

3. Kolben nach Anspruch 2, **dadurch gekennzeichnet, daß** die radial nach außen orientierten Außenflächen (28) der in den Aufnahmekanälen (25) verlaufenden Verbindungsstege (26) mit den Teilflächen (32) der Führungsfläche (12) bündig verlaufen.

4. Kolben nach einem der Ansprüche 1 bis 3, **dadurch gekennzeichnet, daß** die Aufnahmekanäle (25) zumindest teilweise in Gestalt umfangsseitig geschlossener Durchbrechungen des Führungsteils (8) ausgebildet sind.

5. Kolben nach einem der Ansprüche 1 bis 4, **dadurch gekennzeichnet, daß** die Aufnahmekanäle (25) von den Verbindungsstegen (26) vollständig ausgefüllt sind.

6. Kolben nach einem der Ansprüche 1 bis 5, **dadurch gekennzeichnet, daß** das Führungsteil (8) von einem bezüglich dem Tragkörper (2) separaten Körper gebildet ist.

7. Kolben nach Anspruch 6, **dadurch gekennzeichnet, daß** das Führungsteil (8) an den Tragkörper (2) angeformt ist, insbesondere durch Spritzgießen.

8. Kolben nach einem der Ansprüche 1 bis 7, **dadurch gekennzeichnet, daß** der Dichtkörper (14) durch Spritzgießen an den Tragkörper (2) angeformt ist.

9. Kolben nach einem der Ansprüche 1 bis 8, **dadurch gekennzeichnet, daß** der Tragkörper (2) aus Metall besteht, vorzugsweise aus einem nicht magnetisierbaren Material und insbesondere aus Aluminiummaterial.

10. Kolben nach einem der Ansprüche 1 bis 9, **dadurch gekennzeichnet, daß** der Tragkörper (2) einteilig ausgebildet ist und vorzugsweise die Gestalt eines zentral gelochten Scheibenkörpers hat.

11. Kolben nach einem der Ansprüche 1 bis 10, **dadurch gekennzeichnet, daß** der Tragkörper (2) eine koaxial angeordnete ringförmige Ausnehmung (7) aufweist, die zur Aufnahme eines Permanentmagneten (5) vorgesehen ist.

12. Kolben nach Anspruch 11, **dadurch gekennzeichnet, daß** die ringförmige Ausnehmung (7) nach Art einer nutartigen Vertiefung in die radial nach außen orientierte Außenfläche (6) des Tragkörpers (2) eingelassen ist und von dem ringförmigen Führungsteil (8) koaxial umschlossen ist.

13. Kolben nach Anspruch 11 oder 12, **dadurch gekennzeichnet, daß** der Permanentmagnet (5) als Kunststoffteil mit permanentmagnetischen Komponenten ausgeführt ist und insbesondere durch Spritzgießen in die ringförmige Ausnehmung (7) eingeformt ist.

14. Kolben nach einem der Ansprüche 1 bis 13, **dadurch gekennzeichnet, daß** einer oder beide der axial beidseits des Führungsteils (8) plazierten Dichtungsabschnitte (15) des Dichtkörpers (14) jeweils mindestens eine Dichtlippe (22) definieren.

15. Kolben nach einem der Ansprüche 1 bis 14, **dadurch gekennzeichnet, daß** einer oder beide der axial beidseits des Führungsteils (8) plazierten Dichtungsabschnitte (15) mindestens einen dem Tragkörper (2) axial vorgelagerten Pufferkörper (23) definieren.

16. Verfahren zur Herstellung eines Kolbens nach einem der Ansprüche 1 bis 15, **dadurch gekennzeichnet, daß** man an einen Tragkörper (2) ein ringförmiges Führungsteil (8) anformt, das von mehreren in Umfangsrichtung des Tragkörpers (2) beabstandet zueinander angeordneten Aufnahmekanälen (25) axial durchsetzt ist, und daß man an die sich aus dem Tragkörper (2) und aus dem Führungsteil (8) zusammensetzende Baueinheit einen ringförmigen Dichtkörper (14) anformt, der über axial beidseits des Führungsteils (8) plazierte Dichtungsabschnitte (15) verfügt, die durch in die Aufnahmekanäle (25) eingeformte Verbindungsstege (26) integral miteinander verbunden sind.

17. Verfahren nach Anspruch 16, **dadurch gekennzeichnet, daß** man vor dem Anformen des Führungsteils (8) einen Permanentmagneten (5) in eine zur radial nach außen orientierten Außenfläche (6) des Tragkörpers (2) hin offene ringförmige Ausnehmung (7) einformt, wobei der Permanentmagnet (5) durch das anschließend angeformte Führungsteil (8) koaxial überdeckt wird.

## Claims

1. Piston for an operating cylinder, with a support body (2) supporting in the radially outer section an annular guide section (8) defining a guide face (12) and an annular sealing body (14) separate from the guide section (8), wherein the sealing body (14) is moulded on to the support body (2) and has located either side of the guide section (8) two seal sections (15) joined together in one piece by several connecting webs (26) of the sealing body (14) which are spaced apart in the circumferential direction of the support body (2) and extend in locating channels (25) passing axially through the guide section (8).

2. Piston according to claim 1, **characterised in that** the locating channels (25) are at least partially in the form of slot-like recesses, open radially towards the guide face (12), and dividing the guide face (12) into several face sections (32) spaced apart consecutively in the circumferential direction of the guide section (8).

3. Piston according to claim 2, **characterised in that** the radially outwards oriented outer faces (28) of the connecting webs (26) running in the locating channels (25) run flush with the face sections (32) of the guide face (12).

4. Piston according to any of claims 1 to 3, **characterised in that** the locating channels (25) are at least partly in the form of openings in the guide section (8), closed on the peripheral side.

5. Piston according to any of claims 1 to 4, **characterised in that** the locating channels (25) are completely filled by the connecting webs (26).

6. Piston according to any of claims 1 to 5, **characterised in that** the guide section (8) is formed by a body which is separate from the support body (2).

7. Piston according to claim 6, **characterised in that** the guide section (8) is moulded on to the support body (2), in particular by injection moulding.

8. Piston according to any of claims 1 to 7, **characterised in that** the sealing body (14) is moulded on to the support body (2) by injection moulding.

9. Piston according to any of claims 1 to 8, **characterised in that** the support body (2) is made of metal, preferably a non-magnetizable material and in particular of aluminium material.

10. Piston according to any of claims 1 to 9, **characterised in that** the support body (2) is made in one piece and preferably has the shape of a centrally punched disc body.

11. Piston according to any of claims 1 to 10, **characterised in that** the support body (2) has a coaxially located annular recess (7), provided to hold a permanent magnet (5).

12. Piston according to claim 11, **characterised in that** the annular recess (7) is made in the form of a slot-like recess in the radially outwards oriented outer face (6) of the support body (2), and is coaxially surrounded by the annular guide section (8).

13. Piston according to claim 11 or 12, **characterised in that** the permanent magnet (5) is in the form of a plastic part with permanent-magnet components and is formed in the annular recess (7) in particular by injection moulding.

14. Piston according to any of claims 1 to 13, **characterised in that** one or both of the seal sections (15) of the sealing body (14) placed axially either side of the guide section (8) define in each case at least one sealing lip (22).

15. Piston according to any of claims 1 to 14, **characterised in that** one or both of the seal sections (15) placed axially either side of the guide section (8) define at least one buffer body (23) located axially in front of the support body (2).

16. Method of producing a piston according to any of claims 1 to 15, **characterised in that** an annular guide section (8) is moulded on to a support body (2), and has several locating channels (25), spaced apart in the circumferential direction of the support body (2), passing axially through it, and that an annular sealing body (14) is moulded on to the sub-assembly comprised of the support body (2) and the guide section (8), and has seal sections (15) placed axially either side of the guide section (8) and which are joined together integrally by connecting webs (26) formed in the locating channels (25).

17. Method according to claim 16, **characterised in that** before moulding-on of the guide section (8) a permanent magnet (5) is formed in an annular recess (7) open towards the radially outwards oriented outer face (6) of the support body (2), wherein the permanent magnet (5) is coaxially covered by the subsequently moulded-on guide section (8).

## Revendications

1. Piston pour un cylindre de travail, comprenant un corps support (2) qui porte, dans la zone située à l'extérieur dans le sens radial, une pièce de guidage annulaire (8) définissant une surface de guidage (12) et un corps d'étanchéité annulaire (14) séparé relativement à la pièce de guidage (8), ledit corps d'étanchéité (14) étant moulé sur le corps support (2) et présentant deux parties de joint (15) disposées dans le sens axial de part et d'autre de la pièce de guidage (8), qui sont reliées entre elles d'une seule pièce par plusieurs barrettes de liaison (26) du corps d'étanchéité (14), lesquelles sont disposées dans le sens périphérique du corps support (2) avec un écart entre elles et s'étendent dans des canaux de logement (25) qui traversent la pièce de guidage (8) dans sens axial.

2. Piston selon la revendication 1, **caractérisé en ce que** les canaux de logement (25) sont prévus au moins partiellement comme des cavités en forme de rainures, qui sont ouvertes dans le sens radial vers la surface de guidage (12) et divisent la surface de guidage (12) en plusieurs surfaces partielles (32) se suivant les unes les autres avec un écart entre elles dans le sens périphérique de la pièce de guidage (8).

3. Piston selon la revendication 2, **caractérisé en ce que** les surfaces extérieures (28) orientées vers l'extérieur dans le sens radial des barrettes de liaison (26) s'étendant dans les canaux de logement (25) affleurent les surfaces partielles (32) de la surface de guidage (12).

4. Piston selon l'une quelconque des revendications 1 à 3, **caractérisé en ce que** les canaux de logement (25) sont prévus au moins partiellement en forme de percées, fermées du côté de la périphérie, de la pièce de guidage (8).

5. Piston selon l'une quelconque des revendications 1 à 4, **caractérisé en ce que** les canaux de logement (25) sont entièrement remplis par les barrettes de liaison (26).

6. Piston selon l'une quelconque des revendications 1 à 5, **caractérisé en ce que** la pièce de guidage (8) est formée par un corps séparé relativement au corps support (2).

7. Piston selon la revendication 6, **caractérisé en ce que** la pièce de guidage (8) est moulée sur le corps support (2), en particulier par moulage par injection.

8. Piston selon l'une quelconque des revendications 1 à 7, **caractérisé en ce que** le corps d'étanchéité (14) est moulé sur le corps support (2) par moulage par injection.

9. Piston selon l'une quelconque des revendications 1 à 8, **caractérisé en ce que** le corps support (2) est réalisé en métal, de préférence dans un matériau non magnétisable et en particulier un matériau d'aluminium.

10. Piston selon l'une quelconque des revendications 1 à 9, **caractérisé en ce que** le corps support (2) est formé d'une seule pièce et a de préférence la forme d'un disque percé en son centre.

11. Piston selon l'une quelconque des revendications 1 à 10, **caractérisé en ce que** le corps support (2) présente un évidement (7) annulaire disposé coaxialement, qui est prévu pour loger un aimant permanent.

12. Piston selon la revendication 11, **caractérisé en ce que** l'évidement annulaire (7) est encastré, à la manière d'une cavité en forme de rainure, dans la surface extérieure (6) orientée vers l'extérieur dans le sens radial du corps support (2) et est entouré coaxialement par la pièce de guidage (8) annulaire.

13. Piston selon la revendication 11 ou 12, **caractérisé en ce que** l'aimant permanent (5) est réalisé comme une pièce en matière plastique avec des composants d'aimant permanent et est en particulier moulé par injection dans l'évidement annulaire (7).

14. Piston selon l'une quelconque des revendications 1 à 13, **caractérisé en ce qu'**une ou les deux parties de joint (15) du corps d'étanchéité (14), placées de part et d'autre de la pièce de guidage (8) dans le sens axial, définissent chacune au moins une lèvre d'étanchéité (22).

15. Piston selon l'une quelconque des revendications 1 à 14, **caractérisé en ce qu'**une ou les deux parties de joint (15) placées de part et d'autre de la pièce de guidage (8) dans le sens axial, définissent au moins un corps tampon (23) situé en amont du corps support (2) dans le sens axial.

16. Procédé pour fabriquer un piston selon l'une quelconque des revendications 1 à 15, **caractérisé en ce qu'**on moule sur un corps support (2) une pièce de guidage (8) annulaire, qui est traversée dans le sens axial par plusieurs canaux de logement (25) disposés dans le sens périphérique du corps support (2) avec un écart entre eux, et on moule sur l'unité de construction, composée du corps support (2) et de la pièce de guidage (8), un corps d'étanchéité annulaire (14), qui dispose de parties de joints (15) placées de part et d'autre de la pièce de guidage (8) dans le sens axial, qui sont reliées entre elles intégralement par des barrettes de liaison (26) formées dans les canaux de logement (25).

17. Procédé selon la revendication 16, **caractérisé en ce qu'**on moule, avant le moulage de la pièce de guidage (8), un aimant permanent (5) dans un évidement annulaire (7) ouvert vers la surface extérieure (6) du corps support (2) orientée vers l'extérieur dans le sens radial, l'aimant permanent (5) étant recouvert coaxialement par la pièce de guidage (8) moulée ensuite.
